# EUROPÄISCHE PATENTSCHRIFT

(11) **EP 0 193 640 B1**
(45) Veröffentlichungstag und Bekanntmachung des Hinweises auf die Patenterteilung: **26.10.1988**
(21) Anmeldenummer: 85110597.3
(22) Anmeldetag: 23.08.1985
(51) Int. Cl.: F04B 49/02, F04B 39/10

(54) **Sitzventileinrichtung**
Seated-valve device
Dispositif de soupape à siège

(30) Priorität: 18.12.1984 DE 3446096
(43) Veröffentlichungstag der Anmeldung: 10.09.1986
(73) Patentinhaber: WABCO Westinghouse Fahrzeugbremsen GmbH, D-30453 Hannover (DE)
(72) Erfinder: Kaltenthaler, Wolfgang, Ing. grad., D-3015 Wennigsen (DE); Kramer, Manfred, Ing, grad., D-3013 Barsinghausen (DE); Gelse, Hans-Dieter, D-3050 Wunstorf (DE)
(74) Vertreter: Schrödter, Manfred, Dipl.-Ing.

(56) Entgegenhaltungen:
- DE-A- 2 655 067
- US-A- 2 594 815

## Beschreibung

Die Erfindung betrifft eine Sitzventileinrichtung gemäss dem Oberbegriff des Patentanspruchs 1.

Eine solche Sitzventileinrichtung ist z. B. in dem «Handbuch der Kraftfahrzeugtechnik» von Buschmann/Koessler Band 1, Seiten 199 und 200 beschrieben. Es besteht das Bedürfnis, eine solche in einem Ottomotor übliche Einrichtung auch bei einem Kompressor zu verwenden, der bei Überschreiten eines vorgegebenen Druckes in einer mit dem Kompressor verbundenen Drucklufteinrichtung von der Förderphase in die Leerlaufphase umschalten soll. Das Umschalten von der Förderphase in die Leerlaufphase geschieht derart, dass eine von dem vorgegebenen Druck in der Drucklufteinrichtung angesteuerte Betätigungseinrichtung den Ventilstössel der Sitzventileinrichtung in eine Stellung bewegt, in der der Verdichtungsraum des Kompressors mit dem Saugraum verbunden ist. In dieser Schaltstellung der Sitzventileinrichtung arbeitet der Kompressor weitgehend drucklos in der Leerlaufphase. Bei Unterschreiten des vorgegebenen Druckes in der Drucklufteinrichtung wird der Ventilstössel durch die Betätigungseinrichtung wieder in seine Ausgangsstellung zurückbewegt, in der die durch die Sitzventileinrichtung vorhandene Verbindung zwischen dem Verdichtungsraum und dem Saugraum geschlossen ist und der Kompressor in der Förderphase arbeitet.

Im Gegensatz zu der in Ottomotoren verwendeten Sitzventileinrichtung, deren nockengesteuerter Ventilstössel ohne festen Anschlag in der Öffnungsrichtung federnd aufgehängt ist, ergibt sich bei dem beschriebenen Einsatz einer solchen Einrichtung in einem Kompressor die Notwendigkeit, für den Ventilstössel in Öffnungsrichtung des Ventilsitzes einen festen Anschlag derart vorzusehen, dass der Kopf des Ventilstössels nicht in den Verdichtungsraum hineinragen kann. Ein in den Verdichtungsraum hineinragender Stösselkopf würde eine konstruktive Vergrösserung des sogenannten Schadraumes, d. h. des Verdichtungsraumes oberhalb des Kompressorkolbens in der oberen Totpunktstellung erforderlich machen und damit die Leistung des Kompressors herabsetzen.

Eine Sitzventileinrichtung mit einem Ventilstössel der eingangs beschriebenen Art, die der Leerlaufregelung eines Kompressors dient, ist durch die US-A-2594815 bekannt. Diese Ventileinrichtung ist bezüglich des Verdichtungsraumes seitlich versetzt im Zylinderkopf angeordnet, so dass sich das Problem eines in den Verdichtungsraum eintauchenden Sitzventils nicht stellt und mithin eine Begrenzung des Ventilhubes in Öffnungsrichtung durch einen Anschlag nicht erforderlich ist. Hierfür muss jedoch nachteilig eine Schadraumvergrösserung in Kauf genommen werden.

Bei der Verwendung eines festen Anschlages für den Ventilstössel ergibt sich jedoch das Problem, dass beim Öffnen und Schliessen der Sitzventileinrichtung der Ventilstössel durch plötzlich wirksam werdende, hohe Steuerkräfte schlagartig bewegt und durch eine unnachgiebige Hubbegrenzung ebenso schlagartig gestoppt wird. Hierbei kann es zu einem Bruch des Ventilstössels oder zu einer Verformung des Anschlages infolge überbeanspruchten Materials kommen.

Um diesem Mangel entgegenzuwirken, wäre es naheliegend, die auf die Ventileinrichtung wirkenden Steuerkräfte zu reduzieren und/oder sie allmählich ansteigend bzw. abfallend wirken zu lassen. Hierdurch wird jedoch der Ventilstössel in der Öffnungs- und Schliessphase instabil und führt sogenannte Flatterbewegungen aus, die durch die Kompressionsarbeit des Kompressorkolbens noch unterstützt werden. Es ist bekannt, dass derartige Flatterbewegungen von Ventilstösseln, die mit Hammerschlägen vergleichbar sind, eine Zerstörung des Ventilsitzes und des Ventilstösselkopfes zur Folge haben.

Der Erfindung liegt deshalb die Aufgabe zugrunde, eine Einrichtung der eingangs genannten Art mit im Vergleich zu den bekannten Einrichtungen einfachen Mitteln, so zu verbessern, dass beim Öffnen und Schliessen der Ventileinrichtung trotz schlagartiger Hubbewegungen des Ventilstössels die dadurch auf die Funktionsteile der Ventileinrichtung wirkenden Kräfte so gering sind, dass eine Zerstörung der Funktionsteile oder deren vorzeitiger Verschleiss auch bei Dauerbetrieb weitgehend vermieden wird.

Diese Aufgabe wird durch die im Patentanspruch 1 angegebene Erfindung gelöst. Weiterbildungen und vorteilhafte Ausführungsbeispiele der Erfindung sind in den Unteransprüchen angegeben.

Die Erfindung hat den Vorteil, dass die Betriebssicherheit der Ventileinrichtung erhöht und deren Lebensdauer verlängert wird.

Die Erfindung wird anhand eines Ausführungsbeispiels, das in der Zeichnung dargestellt ist, näher erläutert.

Die Zeichnung zeigt eine Teildarstellung eines Kompressors mit einer Sitzventileinrichtung in der erfindungsgemässen Ausführungsform mit einem Saugraum 1, einem Druckraum 2 und einem Verdichtungsraum 3. In einem Zylinderkopf 5 ist neben einem Einlassventil 6 in einem Gehäuseteil 4 eine Ventileinrichtung 7 angeordnet, die in geöffneter Stellung, wie in der Zeichnung dargestellt, den Verdichtungsraum 3 über einen Ventilsitz 8 mit dem Saugraum 1 und über einem Sauganschluss 9 mit der Atmosphäre verbindet.

Die Sitzventileinrichtung 7 hat einen Ventilstössel 10, einen Anschlag 11 und eine Betätigungseinrichtung für den Ventilstössel 10, die im vorliegenden Ausführungsbeispiel aus einem Ventilkolben 12 besteht. Der Ventilkolben 12 ist gleitend und dichtend in einer Buchse 13 geführt und durch eine Feder 14 in Schliessrichtung der Sitzventileinrichtung 7 belastet. Der Ventilkolben 12 ist mittels einer an sich bekannten Keilverbindung 15 in einer konischen, zentralen Bohrung 16 des Ventilkolbens 12 mit dem Ventilstössel 10 verbunden.

Oberhalb des Ventilkolbens 12 befindet sich eine Steuerdruckkammer 17, die über einen Steuereingang 26 mit einer an der Druckseite des Kompressors über einen Druckanschluss 27 angeschlossenen Drucklufteinrichtung verbunden ist.

Der Ventilstössel 10 hat einen Schaft 18 und einen Stösselkopf 19. Der Schaft 18 ist in drei Bereiche 20, 21 und 22 mit unterschiedlichem Querschnitt aufgeteilt. Der Schaft 18 hat in seinem mittleren Bereich 20 einen geringeren Querschnitt, als die sich an den mittleren Bereich 20 beiderseits anschliessenden Bereiche 21 und 22. Der mittlere Bereich 20 erstreckt sich etwa auf Ya der Gesamtlänge des Schaftes 18. Die Übergänge von dem mittleren Bereich 20 des Schaftes 18 zu den sich beiderseits an den mittleren Bereich 20 anschliessenden Bereichen 21 und 22 sind gerundet ausgebildet. Der Ventilkolben 12 hat mindestens eine um die Mittelachse des Ventilstössels 10 herum angeordnete Anschlagfläche 23, die einer Anschlagfläche 24 des Anschlages 11 zugewandt ist und die auf der Anschlagfläche 24 des Anschlages 11 abstützbar ist.

Der Anschlag 11 ist ringförmig ausgebildet und koaxial zur Mittelachse des Ventilstössels angeordnet.

Der Anschlag 11 hat auf der, dem Ventilkolben 12 zugewandten Seite mindestens eine um die Mittelachse des Anschlages 11 herum angeordnete Anschlagfläche 24 und auf der dem Ventilkolben 12 abgewandten Seite mindestens eine um die Mittelachse des Anschlages 11 herum angeordnete Stützfläche 25. Die Anschlagflächen 23 und 24 sowie die Stützfläche 25 können jeweils aus einer geschlossenen Ringfläche oder aus einer aus gesonderten Flächen gebildeten Ringfläche bestehen. Der Abstand der Anschlagfläche 24 von der Mittelachse des Anschlages 11 ist unterschiedlich zu dem Abstand der Stützfläche 25 von der Mittelachse des Anschlages 11, wodurch der Anschlag 11 elastisch in der Art einer Tellerfeder ausgebildet ist. Der Anschlag 11 stützt sich mit seiner Stützfläche 25 gegen den Gehäuseteil 4 des Zylinderkopfes 5 ab. Die Anschlagfläche 24 des Anschlages 11 dient dem Ventilstössel als Hubbegrenzung.

Die Wirkungsweise dieser Einrichtung ist wie folgt:
Bei Überschreiten eines vorgegebenen Druckes in der mit dem Kompressor verbundenen Drucklufteinrichtung wird über den Steueranschluss 26 der Steuerdruckkammer 17 der Sitzventileinrichtung 7 ein Steuerdruck zugeführt, der den Ventilkolben 12 mit dem Ventilstössel 10 gegen die Kraft der Feder 14 in die Öffnungsstellung der Sitzventileinrichtung 7 bewegt. Diese Hubbewegung des Ventilstössels 10 wird gestoppt, wenn die Anschlagfläche 23 des Ventilkolbens 10 auf die Anschlagfläche 24 des Anschlages 11 auftrifft. Hierbei treten am Ventilstössel 10 und am Anschlag 11 schlagartige Belastungen auf. Die Belastung am Ventilstössel 10 entspricht wegen des Bewegungsimpulses des Stösselkopfes 19 einer Zugbeanspruchung, die durch den verjüngten Querschnitt im mittleren Bereich 20 des Schaftes 18 und damit durch eine erhöhte Dehnfähigkeit des Schaftes 18 teilweise kompensiert wird, so dass einem Bruch des Ventilstössels 10 entgegengewirkt wird.

Eine weitere Belastung, die einer auf den Anschlag 11 wirkenden Druckbelastung entspricht, wird durch die Anschlagfläche 23 des Ventilstössels 10 über die Anschlagfläche 24 des Anschlages 11 in den Anschlag 11 eingeleitet. Diese Druckbelastung wird teilweise durch die unterschiedlichen Abstände der Anschlagfläche 24 und der Stützfläche 25 zur Mittelachse des Anschlages 11 in eine Biegebeanspruchung umgewandelt, die im Wandungsbereich zwischen der Anschlagfläche 24 und der Stützfläche 25 des Anschlages 11 nach Art einer Tellerfeder wirksam wird. Ein übriger Anteil der Druckbelastung stützt sich über die Stützfläche 25 des Anschlages 11 auf den Gehäuseteil 4 des Zylinderkopfes 5 ab.

Die durch die beschriebene Formgebung des Anschlages 11 teilweise erfolgende Umwandlung der Druckbelastung in eine Biegebeanspruchung wirkt zusätzlich dämpfend auf die am Ventilstössel 10 wrikende Zugbeanspruchung.

Bei Absinken des Druckes in der Drucklufteinrichtung unter einen vorgegebenen Wert wird die Steuerdruckkammer 17 über den Steuereingang 26 mit der Atmosphäre verbunden. Dadurch wird der Ventilstössel 10 mit dem Ventilkolben 12 durch die Feder 14, unterstützt durch die Kompressionsarbeit des Kompressorkolbens, schlagartig in die Ausgangsposition, in der die Sitzventileinrichtung 7 geschlossen ist, bewegt. Diese Hubbewegung des Ventilstössels 10 wird gestoppt, indem der Stösselkopf 19 des Ventilstössels 10 auf den Ventilsitz 8 aufschlägt. Durch die gebremste Masse, gebildet durch den Bereich 21 des Ventilstössels 10 und den Ventilkolben 12, tritt im mittleren Bereich 20 des Schaftes 18 eine Zugbeanspruchung auf, die durch die Form des Schaftes 18, wie bereits beschrieben, teilweise kompensiert wird.

Durch die erfindungsgemässe Formgebung des Ventilstössels 10 und des Anschlages 11 werden beim Öffnen und Schliessen der Sitzventileinrichtung 7 schlagartig auftretende Materialbeanspruchungen teilweise elastisch so kompensiert, dass ein Bruch des Schaftes 18, eine Verformung des Ventilkolbens 12 und des Anschlages 11 im Bereich der Anschlagflächen 23 und 24 sowie eine Zerstörung der Dichtfläche am Stösselkopf 19 und am Ventilsitz 8 vermieden wird.

Die in dem Ausführungsbeispiel dargestellte Sitzventileinrichtung 7 ist nicht auf eine Verwendung in Verbindung mit einem Kompressor beschränkt, sondern in anderen Einrichtungen verwendbar, in denen die auf eine solche Sitzventileinrichtung wirkenden Kräfte gleicher Art oder ähnlich sind.

Die in dem Ausführungsbeispiel gewählte Ansteuerung der Sitzventileinrichtung 7 durch Druckluft kann auch hydraulisch, elektro-hydraulisch oder elektro-pneumatisch, sowie durch rein mechanische Betätigungsmittel erfolgen.

## Patentansprüche

1. Sitzventileinrichtung mit folgenden Merkmalen:
a) Es ist ein Ventilsitz und ein relativ dazu bewegbarer Ventilstössel vorgesehen;
b) der Ventilstössel weist einen Schaft und einen Stösselkopf auf, wobei der Stösselkopf mit dem Ventilsitz das Sitzventil bildet;
c) der Schaft des Ventilstössels weist eine einen Bereich elastischer Dehnung bildende Querschnittsverringerung auf, dessen Übergänge zu den sich beiderseits an diesen Bereich anschliessenden Bereichen gerundet ausgebildet sind; gekennzeichnet durch die folgenden Merkmale:
d) Es ist ein Anschlag (11) zur Begrenzung der Bewegung des Ventilstössels (10) in Öffnungsrichtung des Sitzventils (8, 19) vorgesehen;
e) die Querschnittsverringerung befindet sich in einem mittleren Bereich (20) des Schaftes (18), der sich etwa auf 1/3 der Länge des Schaftes (18) erstreckt und der in Richtung auf den Stösselkopf (19) zu über einen Bereich (21) des Ventilstössels (10) hinausragt, in den die vom Anschlag (11) auf den Ventilstössel (10) ausgeübten Kräfte eingeleitet werden.

2. Sitzventileinrichtung nach Anspruch 1, gekennzeichnet durch folgendes Merkmal: Es ist eine Betätigungseinrichtung für die Bewegung des Ventilstössels (10) in Öffnungsrichtung des Sitzventils (8,19) vorgesehen.

3. Ventileinrichtung nach Anspruch 2, gekennzeichnet durch folgendes Merkmal: Die Betätigungseinrichtung für den Ventilstössel (10) besteht aus einem Ventilkolben (12), der mit dem Ventilstössel (10) verbunden ist.

4. Sitzventileinrichtung nach Anspruch 3, gekennzeichnet durch folgendes Merkmal: Der Ventilkolben (12) ist mittels einer an sich bekannten Keilverbindung (15) mit dem Ventilstössel (10) verbunden.

5. Sitzventileinrichtung nach Anspruch 4, gekennzeichnet durch folgendes Merkmal: Der Ventilkolben (12) hat eine konische, zentrale Bohrung, die ein Teil der Keilverbindung (15) ist.

6. Sitzventileinrichtung nach Anspruch 1, gekennzeichnet durch folgendes Merkmal: Der Anschlag (11) zur Begrenzung der Bewegung des Ventilstössels (10) ist ringförmig ausgebildet und koaxial zur Mittelachse des Ventilstössels (10) angeordnet.

7. Sitzventileinrichtung nach Anspruch 6, gekennzeichnet durch folgendes Merkmal: Der Anschlag (11) ist elastisch in der Art einer Tellerfeder ausgebildet.

8. Sitzventileinrichtung nach Anspruch 1, gekennzeichnet durch folgendes Merkmal: Die Sitzventileinrichtung (7) ist eingesetzt in Verbindung mit einem Kompressor mit hin- und hergehendem Kolben, mit federbelasteten Ein- und Auslassventilen, mit einem Druckraum, einem Saugraum und einem Verdichtungsraum.

9. Sitzventileinrichtung nach Anspruch 8, gekennzeichnet durch folgendes Merkmal: Die Sitzventileinrichtung (7) verbindet für die Dauer eines vorgegebenen Betriebszustandes einer mit dem Kompressor verbundenen Drucklufteinrichtung den Verdichtungsraum mit dem Saugraum des Kompressors.

## Claims

1. Seat valve arrangement having the following features:
a) a valve seat and a valve plunger movable relative thereto are provided;
b) the valve plunger has a stem and a plunger head, wherein the plunger head, together with the valve seat, forms the seat valve;
c) the stem of the valve plunger has a reduction in its cross-section forming a region which is resiliently extensible, the transitions of which region to the adjoining regions on either side are of rounded construction;
characterized by the following features:
d) a stop (11) for limiting the movement of the valve plunger (10) in the opening direction of the seat valve (8, 19) is provided;
e) the cross-sectional reduction is located in a middle region (20) of the stem (18), which region extends for about one third of the length of the stem (18) and which in the direction of the plunger head (19) extends beyond a region (21) of the valve plunger (10) in which the forces exerted by the stop (11) on the valve plunger (10) are initiated.

2. Seat valve arrangement according to claim 1, characterized by the following feature: an actuating device for the movement of the valve plunger (10) in the opening direction of the seat valve (8, 19) is provided.

3. Seat valve arrangement according to claim 2, characterized by the following feature: the actuating device for the valve plunger (10) consists of a valve piston (12) which is connected to the valve plunger (10).

4. Seat valve arrangement according to claim 3, characterized by the following feature: the valve piston (12) is connected by means of a wedge connection (15) known per se to the valve plunger (10).

5. Seat valve arrangement according to claim 4, characterized by the following feature: the valve piston (12) has a tapering, central bore which is a part of the wedge connection (15).

6. Seat valve arrangement according to claim 1, characterized by the following feature: the stop (11) for limiting the movement of the valve plunger (10) is of annular construction and is arranged coaxially with respect to the central axis of the valve plunger (10).

7. Seat valve arrangement according to claim 6, characterized by the following feature: the stop (11) is constructed to be resilient in the form of a cup spring.

8. Seat valve arrangement according to claim 1, characterized by the following feature: the seat valve arrangement (7) is used in conjunction with a compressor having a piston moving backwards and forwards, with spring-loaded inlet and outlet valves, with a pressure chamber, a suction chamber and a compression chamber.

9. Seat valve arrangement according to claim 8, characterized by the following feature: for the duration of a given operating state of a compressed air device connected to the compressor, the seat valve arrangement (7) connects the compression chamber with the suction chamber of the compressor.

## Revendications

1. Dispositif de soupape à siège, ayant les caractéristiques suivantes:
a) il comprend un siège de soupape et un poussoir de soupape mobile par rapport à ce siège;
b) le poussoir de soupape présente une tige et une tête, cette tête du poussoir formant, avec le siège, la soupape à siège;
c) la tige du poussoir de soupape présente un rétrécissement de section droite formant une zone d'allongement élastique, dont les transitions aux régions qui la bordent des deux côtés sont arrondies;
caractérisé par les caractéristiques suivantes:
d) il comprend une butée (11) pour limiter le mouvement du poussoir de soupape (10) dans le sens de l'ouverture de la soupape à siège (8, 19);
e) la partie rétrécie de la section droite se trouve dans une zone médiane (20) de la tige (18), zone qui s'étend sur environ Ya de la longueur de la tige (18) et qui, en direction de la tête (19) du poussoir, dépasse une zone (21) du poussoir de soupape (10) dans laquelle sont introduites les forces exercées par la butée (11) sur le poussoir de soupape (10).

2. Dispositif de soupape à siège selon revendication 1, caractérisé par la caractéristique suivante: un dispositif d'actionnement est prévu pour le mouvement du poussoir de soupape (10) dans le sens de l'ouverture de la soupape à siège (8,19).

3. Dispositif de soupape à siège selon revendication 2, caractérisé par la caractéristique suivante: le dispositif d'actionnement pour le poussoir de soupape (10) est constitué par un piston de soupape (12) qui est lié au poussoir de soupape (10).

4. Dispositif de soupape à siège selon revendication 3, caractérisé par la caractéristique suivante: le piston de soupape (12) est lié au poussoir de soupape (10) au moyen d'une liaison par clavetage (15) connue en soi.

5. Dispositif de soupape à siège selon revendication 4, caractérisé par la caractéristique suivante: le piston de soupape (12) possède un trou conique central qui est une partie de la liaison par clavetage (15).

6. Dispositif de soupape à siège selon revendication 1, caractérisé par la caractéristique suivante: la butée (11) pour limiter le mouvement du poussoir de soupape (10) est de forme annulaire et est angencée coaxialement à l'axe médian du poussoir de soupape (10).

7. Dispositif de soupape à siège selon revendication 6, caractérisé par la caractéristique suivante: la butée (11) présente une configuration qui la rend élastique à la manière d'un ressort Belleville.

8. Dispositif de soupape à siège selon revendication 1, caractérisé par la caractéristique suivante: le dispositif de soupape à siège (7) est utilisé en combinaison avec un compresseur comprenant un piston alternatif, des soupapes d'admission et d'échappement chargées par ressort, et une chambre de pression, une chambre d'aspiration et une chambre de compression.

9. Dispositif de soupape à siège selon revendication 8, caractérisé par la caractéristique suivante: pendant la durée d'un état de fonctionnement prédéterminé d'un dispositif pneumatique relié au compresseur, le dispositif de soupape à siège (7) relie la chambre de compression à la chambre d'aspiration du compresseur.
